# FASCICULE DE BREVET EUROPEEN

(11) **EP 2 180 247 B1**
(45) Date de publication et mention de la délivrance du brevet: **05.06.2013**
(21) Numéro de dépôt: 09447052.3
(22) Date de dépôt: 26.10.2009
(51) Int. Cl.: F21V 21/04

(54) **Moyens de fixation pour la fixation d'un spot encastrable dans une ouverture pratiquée dans une paroi et spot encastrable muni de moyens de fixation de ce type**
Befestigungsmittel für die Befestigung eines Strahlers zum Einbau in eine Öffnung, die in einer Wand angelegt wurde, und mit Befestigungsmitteln von diesem Typ ausgestatteter Einbau-Strahler
Fixing means for fixing a recessed spotlight in an opening made in a wall and recessed spotlight equipped with this type of fixing means

(30) Priorité: 27.10.2008 BE 200800583
(43) Date de publication de la demande: 28.04.2010
(73) Titulaire: Tekna, Besloten vennootschap met beperkte aansprakelijkheid, 9160 Lokeren (BE)
(72) Inventeur: Huysmans, Erik Frans, 9160 Lokeren (BE)
(74) Mandataire: Ostyn, Frans

(56) Documents cités:
- DE-U1- 29 918 913
- US-B1- 6 241 368

## Description

La présente invention concerne des moyens de fixation pour la fixation d'un spot encastrable dans une ouverture pratiquée dans une paroi et un spot encastrable muni de moyens de fixation de ce type.

La paroi en question sera souvent réalisée sous la forme d'un faux plafond, par exemple constitué par des plaques de placoplâtre.

Les spots encastrables connus classiques sont insérés dans une paroi à travers une ouverture et sont maintenus en place à l'aide de fixations à ressort, les spots encastrables en question étant munis d'un épaulement avec lequel le spot encastrable est serré contre la paroi via les fixations à ressort.

Un inconvénient réside dans le fait que cet épaulement reste toujours visible.

Un autre inconvénient réside dans le fait que des spots encastrables de ce type ne peuvent pas être facilement encastrés et ne sont pas bien appropriés pour une paroi possédant une épaisseur maximale.

Il existe également des spots encastrables exempts d'épaulements, mais qui ont pour inconvénient qu'il est très difficile de disposer le bord libre du spot encastrable en alignement avec la paroi et de le centrer dans le trou. Une mise en alignement correcte est importante, non seulement du point de vue esthétique, mais également pour des raisons liées à la technique d'éclairage.

Un autre inconvénient réside dans le fait que les spots encastrables peuvent aisément être décentrés de cette manière lorsqu'on les pousse. Un léger contact involontaire est déjà susceptible de placer le spot dans une autre direction ou une autre position. Pour les mêmes raisons que celles indiquées ci-dessus, ce que l'on vient d'indiquer n'est sûrement pas souhaitable, étant donné qu'une petite rotation du spot peut déjà donner lieu à des artefacts d'éclairage importants sur les murs.

Un autre inconvénient encore réside dans le fait que les fixations à ressort peuvent endommager la paroi ou peuvent même rester accrochés dans cette paroi.

Un grand nombre de parois sont constituées d'un cadre en bois ou en métal léger, sur lequel on fixe des plaques de placoplâtre. Lorsqu'il s'agit de monter un spot encastrable à proximité d'une latte de ce cadre, une application correcte du système de fixation à ressort peut s'avérer fastidieuse.

DE 29.918.913U décrit un spot encastrable qui ne peut pas être décentré et qui prend un minimum d'espace dans le paroi dans lequel il est fixé. Il utilise un écrou avec un filet de vis qui peut coopérer avec le filet de vis externe d'un manchon afin de fixer la position de l'écrou vis-à-vis du paroi.

Ce système présente le désavantage que le manchon doit étre placé par l'autre côté du paroi, et que par conséquent l'autre côté du paroi doit être accessible, ce qui souvent n'est pas le cas.

La présente invention a pour objet d'offrir une solution pour au moins un des inconvénients susmentionnés et pour d'autres.

À cet effet, l'invention prévoit des moyens de fixation pour la fixation d'un spot encastrable dans une ouverture pratiquée dans une paroi, ces moyens de fixation comprenant au moins un écrou et un manchon, et ce manchon, dans lequel le spot encastrable peut venir se fixer, étant muni d'un filet de vis externe qui est destiné à coopérer avec le filet de vis de l'écrou, ledit écrou comprenant un corps (5) qui est muni d'un épaulement dont deux parties (11) sont coupées par deux plans qui sont appliqués par mise en contact tangentiel sur la surface externe du corps (8) de l'écrou (5)

qui permettent d'appliquer l'écrou via un premier côté visible de la paroi à travers l'ouverture précitée pratiquée dans la paroi et l'écrou pouvant s'appuyer, avec ces épaulements contre l'autre côté de la paroi ou s'y fixer.

Un avantage réside dans le fait que des moyens de fixation de ce type permettent de monter un spot encastrable d'une manière très simple sans nécessiter des éléments mécaniques supplémentaires tels que des fixations à ressort ou analogues.

Un avantage encore réside dans le fait que les moyens de fixation peuvent être insérés et peuvent être montés dans une paroi existante, sans devoir démonter la paroi pour avoir accès à l'autre côté.

Un autre avantage réside dans le fait que les moyens de fixation peuvent être disposés en alignement très précis par rapport à la paroi en faisant tourner le manchon plus loin et/ou moins loin dans l'écrou et ce indépendamment de l'épaisseur de la paroi.

Lorsque l'écrou est fixé à la paroi, par exemple par collage, on obtient un avantage supplémentaire dans le fait qu'en utilisant un filet de vis, on peut de cette manière mieux maintenir le spot encastrable dans la position exacte. En le heurtant légèrement, on ne pourra pas placer le spot dans une orientation ou dans une position différente.

L'invention concerne également un spot encastrable qui est muni des moyens de fixation tels qu'ils ont été décrits ci-dessus.

Dans le but de mieux indiquer les caractéristiques de l'invention, on décrit ci-après, à titre d'exemple sans aucun caractère limitatif, une forme de réalisation préférée de moyens de fixation pour la fixation d'un spot encastrable dans une ouverture pratiquée dans une paroi, conformément à l'invention, et d'un spot encastrable muni de moyens de ce type, en se référant aux dessins annexés dans lesquels :
la figure 1 représente de manière schématique une vue en coupe prise dans un plan qui passe par l'axe central du spot encastrable, des moyens de fixation pour la fixation de ce spot encastrable dans une ouverture pratiquée dans une paroi, conformément à l'invention ;
la figure 2 représente, à une autre échelle, l'écrou tel qu'il est représenté en figure 1 ;
la figure 3 représente une vue d'en bas de l'écrou représenté en figure 2 ;
la figure 4 représente de manière schématique la façon avec laquelle l'écrou vient s'appliquer dans l'ouverture pratiquée dans la paroi ;
la figure 5 représente une variante de la forme de réalisation, conformément à une vue telle que celle de la figure 1.

Les moyens de fixations 1, qui sont réalisés conformément à une forme de réalisation préférée de l'invention et que l'on utilise pour la fixation d'un spot encastrable 2 dans une ouverture 3 pratiquée dans une paroi 4, comprennent principalement un écrou 5, un manchon 6 et un support de réflecteur 7.

Comme représenté en figure 2, l'écrou 5 est réalisé à partir d'un corps creux de forme cylindrique 8 qui est muni d'un épaulement 9 qui est formé par un anneau 10 dont deux parties 11 sont coupées le long de deux lignes paralèles A et B de part et d'autre du corps. Avec l'épaulement 9, l'écrou 5 s'appuie sur la paroi 4.

L'écrou 5 qui comprend le corps 8 et l'épaulement 9, est de préférence réalisé en une seule pièce.

Une partie du corps 8 de l'écrou 5 est noyée, dans cet exemple, dans l'ouverture 3 de la paroi 4. Cette ouverture 3 et le diamètre du corps 8 de l'écrou 5 sont adaptés l'un à l'autre de telle sorte que l'on obtient entre ces deux éléments un jeu fonctionnel minimal.

Sur son côté interne 12, l'écrou 5 est muni d'un filet de vis 13.

Ce filet de vis 13 coopère avec un filet de vis 14 qui est appliqué sur le côté externe 15 du manchon 6.

Pour obtenir une liaison qui peut être facilement vissée, ce filet de vis 13-14 est réalisé de préférence à angle droit et avec un jeu étendu.

Le manchon 6 est muni, à l'extrémité 16 qui vient se disposer, après le montage du spot encastrable 2, plus près du côté visible 17 de la paroi 4, d'un chanfrein 18 formant un angle aigu. Par le fait que, dans cette forme de réalisation préférée, ce chanfrein 18 s'étend en continu sur toute l'épaisseur du manchon 6, l'extrémité 16 est réalisée sous la forme d'une arête vive 19.

Plusieurs fixations à ressort sont fixées au support de réflecteur 7, lesdites fixations étant réalisées de telle sorte qu'elles peuvent s'accrocher derrière un bord 21 orienté vers l'intérieur, qui vient s'appliquer contre le manchon 6 et qui fait office de butée. Ainsi, le support de réflecteur 7 est maintenu en place.

Un réflecteur 22 qui est réalisé, dans cette forme de réalisation, sous la forme d'un miroir parabolique, est collé dans le support de réflecteur 7.

La douille de lampe 23 est reliée au support de réflecteur 7 par un ressort à lame 24. Ce ressort à lame 24 est dimensionné de telle sorte qu'à l'état monté, la lampe 25 est suspendue au-dessus du réflecteur 22 telle façon qu'entre ces deux éléments, un espace libre 26 reste disponible.

L'utilisation de moyens de fixation 1 pour la fixation d'un spot encastrable 2 dans une ouverture 3 pratiquée dans une paroi 4 est très simple et comme indiquée ci-après.

Dans la paroi 4, on pratique une ouverture circulaire 3 possédant un diamètre D qui est légèrement supérieur à la largeur E de l'écrou 5, mesurée entre les lignes A et B à l'endroit des parties coupées 11 de l'épaulement 9.

Le bord de la paroi 4 autour de cette ouverture 3 est nettoyé et dépoussiéré du côté non visible 27. L'écrou 5 est alors fixé par collage au côté non visible 27 de la paroi 4. À cet effet, on applique une couche de colle sur le côté de l'épaulement 9, qui sera orienté en direction de la paroi. Comme représenté en figure 4, on fait tourner l'écrou 5, autour de la ligne médiane F perpendiculairement aux lignes A et B, de telle sorte qu'il vient s'insérer, avec sa mesure la plus étroite E, dans l'ouverture 3 ; après quoi, on la sert à travers l'ouverture 3 et on le fait retourner dans l'autre sens pour qu'il vienne s'appuyer avec la colle sur l'épaulement 9, sur le côté non visible de la paroi.

Lorsque le faux plafond ou la paroi 4 est constitué d'un cadre en bois ou en un métal léger, contre lequel on fixe des plaques en placoplâtre ou en un autre matériau, le spot encastrable 2 peut venir s'appliquer au voisinage étroit d'une latte de ce cadre. On obtient cet avantage par la forme de l'épaulement 9 telle que l'épaulement 9 peut être orienté de telle sorte que les lignes A et B s'étendent parallèlement à la latte.

Le manchon 6 est ensuite vissé dans l'écrou 5 jusqu'à ce que l'arête vive 19 du chanfrein tranchant 18 vienne se disposer à fleur avec le côté visible 17 de la paroi 4. Les filets de vis 13-14 peuvent éventuellement être fixés dans cette position avec de la colle prévue à cet effet.

La distance entre le bord 28 de la paroi 4 et l'arête vive 19 s'élève de manière spécifique de 5 à 10 mm. Éventuellement, l'ouverture 3 pratiquée dans la paroi 4 peut encore être légèrement biseautée, ce qui facilite le remplissage uniforme de cette ouverture 3 avec un enduit léger, par exemple constitué d'une combinaison de cellulose avec de la résine acrylate. Ce type d'enduit ne devient pas, après séchage, aussi dure que des agents de remplissage conventionnels, mais il absorbe mieux les tensions entre les matériaux du manchon 6 et de la paroi 4.

De manière facultative, on peut appliquer encore une couche d'un non-tissé sur la paroi 4 rendu complètement lisse, avant de peindre cette paroi 4, ce qui permet d'exclure de manière pratiquement complète le risque de la formation de défauts en forme de lignes.

Le support de réflecteur 7, dans lequel est fixé le réflecteur 22 et dans lequel sont montées la douille de lampe 23 et la lampe 25, peut alors être inséré. Les fixations à ressort 20 qui sont appliquées sur le support de réflecteur 7 vont alors s'accrocher derrière le bord 21 du manchon 6, orienté vers l'intérieur.

Grâce à l'espace libre 26 qui subsiste entre la lampe 25 et le réflecteur 22, on obtient une meilleure répartition de la température et une meilleure circulation de l'air, ce qui prolonge notablement la durée de vie de l'installation.

Le réflecteur 22 est muni, sur le côté visible 17 de la paroi 4, d'un petit bord plat replié 29 qui vient se disposer dans le plan de la paroi 4. Avec la technique utilisée, on pourrait transformer ce bord 29 en une séparation linéaire entre le spot encastrable 2 et la paroi décorée 4. Toutefois, cette façon de faire introduirait la formation de halos annulaires sur la paroi, ce qui n'est pas avantageux du point de vue de la technique d'éclairage.

En figure 5, on représente une forme de réalisation donnée en variante de moyens de fixation 1 pour la fixation d'un spot encastrable 2 dans une ouverture 3 pratiquée dans une paroi 4 conformément à l'invention.

Dans cette variante, on remplace le support de réflecteur 7 par une gaine 30 comprenant une plaque de recouvrement noyée 31 sur lequel est montée une articulation sphérique 32. De l'autre côté de cette articulation sphérique 32, est fixée une armature avec un support de spot 33.

Une série de fixations à ressort 20 sont fixées à la gaine 30. Ces fixations à ressort 20 sont réalisées de telle sorte qu'elles peuvent venir s'accrocher derrière un bord 21 orienté vers l'intérieur, qui vient s'appliquer contre le manchon 6 et qui fait office de butée. Ainsi, on maintient en place la gaine 30, partant également l'armature avec le support de spot 33.

L'utilisation de moyens de fixation 1 pour la fixation d'un spot encastrable 2 dans une ouverture 3 pratiquée dans une paroi 4 conformément à la forme de réalisation donnée en variante est également très simple et presque complètement parallèle à la forme de réalisation préférée.

Cette variante offre l'avantage que l'on peut régler l'orientation du faisceau de lumière. Dans la forme de réalisation préférée, dans laquelle la source de lumière 25 est noyée, l'angle formé entre un rayon lumineux central et l'axe C-C du manchon 6 s'élève au maximum à une valeur de 20° à 25°, lorsqu'on veut éviter des artefacts d'éclairage.

La forme de réalisation préférée décrite ci-dessus ainsi que sa variante doivent être considérées comme des exemples qui sont donnés dans le but d'indiquer les caractéristiques de l'invention. Leur caractère n'est néanmoins pas limitatif.

C'est ainsi que le corps 8 de l'écrou 5 ne doit pas nécessairement être réalisé en une forme cylindrique. Une autre forme pour le corps 8 de l'écrou 5 est possible, dans la mesure où il s'avère judicieux d'adapter la forme de l'ouverture 3 pratiquée dans la paroi 4 à la forme du corps 8 pour ainsi pouvoir remplir le bord formé entre les deux et qui doit être rempli avec un enduit, de manière simple et conforme aux règles de l'art.

On peut également utiliser un agent de remplissage différent d'un enduit. L'important en l'occurrence est de rendre la paroi 4 aussi lisse que possible et sans risque de formation de défauts linéaires provoqués par exemple par des différences de température ou par un fluage.

Les saillies latérales sur le corps 8 de l'écrou 5 peuvent également être réalisées autrement qu'avec l'épaulement 9 qui a été décrit ci-dessus. L'essentiel est de pouvoir insérer l'écrou 5, avec ses saillies, à travers l'ouverture 3 pratiquée dans la paroi 4 avant de pouvoir l'amener par rotation dans une position dans laquelle les saillies viennent s'appuyer de manière stable contre la paroi 4 et empêchent l'écrou 5 de tomber, à partir de cette position, à travers l'ouverture 3.

Les saillies réalisées sous la forme d'un épaulement 9 ou d'une autre manière, ne doivent pas non plus venir nécessairement s'appliquer sur l'arête supérieure du corps 8 de l'écrou 5. Leur application peut également avoir lieu à une hauteur différente.

Le support de réflecteur 7 ou la gaine 30 peuvent également venir se fixer au manchon 6 autrement qu'avec des fixations à ressort 20.

La présente invention n'est en aucune manière limitée à la forme de réalisation décrite à titre d'exemple et représentée dans les figures ; au contraire, des moyens de fixation 1 pour la fixation d'un spot encastrable 2 dans une ouverture 3 pratiquée dans une paroi 4 conformément à l'invention peuvent être mis en oeuvre dans toutes sortes de formes et de dimensions, sans sortir du cadre de l'invention.

## Revendications

1. Moyens de fixation (1) pour la fixation d'un spot encastrable (2) dans une ouverture (3) pratiquée dans une paroi (4), ces moyens de fixation (1) comprenant au moins un écrou (5) et un manchon (6), ce manchon (6), dans lequel le spot encastrable (2) peut venir se fixer, étant muni d'un filet de vis externe (14) qui est destiné à coopérer avec le filet de vis (13) de l'écrou (5), **caractérisé en ce que** ledit écrou (5) comprend un corps (8) qui est muni d'un épaulement dont deux parties (11) sont coupées par deux plans qui sont appliqués par mise en contact tangentiel sur la surface externe du corps (8) de l'écrou (5) qui permet d'appliquer l'écrou (5) via un premier côté (17) de la paroi (4) à travers l'ouverture précitée (3) pratiquée dans la paroi (4) et l'écrou (5) pouvant s'appuyer, avec cet épaulement (9) contre l'autre côté (27) de la paroi (4) ou s'y fixer.

2. Moyens de fixation (1) pour un spot encastrable (2) selon la revendication 1, **caractérisés en ce que** l'écrou (5) peut être fixé par collage à l'autre côté précité (27) de la paroi (4).

3. Moyens de fixation (1) pour un spot encastrable (2) selon la revendication 1 ou 2, **caractérisés en ce que** le corps (8) de l'écrou (5) est réalisé sous la forme d'un élément en une seule pièce conjointement avec l'épaulement (9).

4. Moyens de fixation (1) pour un spot encastrable (2) selon l'une quelconque des revendications précédentes, **caractérisés en ce que** le corps (8) de l'écrou (5) est réalisé sous la forme d'un cylindre creux.

5. Moyens de fixation (1) pour un spot encastrable (2) selon l'une quelconque des revendications précédentes, **caractérisés en ce qu'**une partie de l'écrou (5), après le montage, se trouve dans l'ouverture (3) pratiquée dans la paroi (4).

6. Moyens de fixation (1) pour un spot encastrable (2) selon l'une quelconque des revendications précédentes, **caractérisés en ce que** le manchon (6), à son extrémité (16) orientée vers le côté visible (17) de la paroi (4), est muni d'un chanfrein (18).

7. Moyens de fixation (1) pour un spot encastrable (2) selon la revendication 8, **caractérisés en ce que** le chanfrein précité (18) est réalisé avec une arête vive (19).

8. Moyens de fixation (1) pour un spot encastrable (2) selon l'une quelconque des revendications précédentes, **caractérisés en ce que** ces moyens de fixation (1) comprennent un support de réflecteur (7) qui peut venir se fixer dans le manchon (6).

9. Moyens de fixation (1) pour un spot encastrable (2) selon l'une quelconque des revendications précédentes, **caractérisés en ce que** le support de réflecteur précité (7) est muni, à son extrémité orientée vers le côté visible (17) de la paroi, d'un bord plat épaissi (29).

10. Moyens de fixation (1) pour un spot encastrable (2) selon l'une quelconque des revendications précédentes, **caractérisés en ce que** ces moyens de fixation (1) comprennent une plaque de recouvrement (31) noyée dans une gaine (30), qui est fixée dans le manchon (6).

11. Spot encastrable (2), **caractérisé en ce qu'**il est muni de moyens de fixation (1) selon l'une quelconque des revendications précédentes.

12. Spot encastrable (2) selon la revendication 12, **caractérisé en ce que** le spot encastrable (2) est muni de moyens de serrage qui permettent de fixer le spot encastrable (2) aux moyens de fixation (1).

## Patentansprüche

1. Befestigungsmittel (1) zum Befestigen eines einbaubaren Spotlights (2) in eine Öffnung (3) die in einer Wand (4) angelegt ist, wobei die Befestigungsmitteln (1) wenigstens eine Mutter (5) und eine Hülse (6) aufweisen, wobei diese Hülse (6), in der sich das einbaubare Spotlight (2) befestigen kann, mit einem Außengewinde (14), das dazu bestimmt ist, mit dem Schraubengewinde (13) der Mutter (5) zusammenzuwirken, versehen ist,
**dadurch gekennzeichnet, dass** die Mutter (5) einen Körper (8) aufweist, der mit einem Ansatz versehen ist, von dem zwei Teile (11) durch zwei Ebenen geschnitten werden, die durch tangentiales Inberührungbringen auf der äußeren Oberfläche des Körpers (8) der Mutter (5) angelegt werden, der es erlaubt, die Mutter (5) über eine erste Seite (17) der Wand (4) und durch die Öffnung (3), die in der Wand (4) angelegt ist, anzulegen, und wobei sich die Mutter (5) mit diesem Ansatz (9) gegen die andere Seite (27) der Wand (4) stützen oder an ihr befestigen kann.

2. Befestigungsmittel (1) für ein einbaubares Spotlight (2) nach Anspruch 1, **dadurch gekennzeichnet, dass** die Mutter (5) durch Kleben an der anderen Seite (27) der Wand (4) befestigt werden kann.

3. Befestigungsmittel (1) für ein einbaubares Spotlight (2) nach Anspruch 1 oder Anspruch 2, **dadurch gekennzeichnet, dass** der Körper (8) der Mutter (5) in der Form eines Elements aus einem einzigen Stück gemeinsam mit dem Ansatz (9) hergestellt ist.

4. Befestigungsmittel (1) für ein einbaubares Spotlight (2) nach einem der vorhergehenden Ansprüche, **dadurch gekennzeichnet, dass** der Körper (8) der Mutter (5) in der Form eines Hohlzylinders hergestellt ist.

5. Befestigungsmittel (1) für ein einbaubares Spotlight (2) nach einem der vorhergehenden Ansprüche, **dadurch gekennzeichnet, dass** sich ein Teil der Mutter (5) nach der Montage in der Öffnung (3), die in der Wand (4) angelegt ist, befindet.

6. Befestigungsmittel (1) für ein einbaubares Spotlight (2) nach einem der vorhergehenden Ansprüche, **dadurch gekennzeichnet, dass** die Hülse (6) an ihrem Ende (16), das zu der sichtbaren Seite (17) der Wand (4) gerichtet ist, mit einer Abfasung (18) versehen ist.

7. Befestigungsmittel (1) für ein einbaubares Spotlight (2) nach Anspruch 8, **dadurch gekennzeichnet, dass** die erwähnte Abfasung (18) mit einer scharfen Kante (19) hergestellt ist.

8. Befestigungsmittel (1) für ein einbaubares Spotlight (2) nach einem der vorhergehenden Ansprüche, **dadurch gekennzeichnet, dass** diese Befestigungsmittel (1) einen Reflektorträger (7) aufweisen, der sich an der Hülse (6) befestigen kann.

9. Befestigungsmittel (1) für ein einbaubares Spotlight (2) nach einem der vorhergehenden Ansprüche, **dadurch gekennzeichnet, dass** der Reflektorträger (7) an seinem Ende, das zu der sichtbaren Seite (17) der Wand gerichtet ist, mit einem verdickten flachen Rand (29) versehen ist.

10. Befestigungsmittel (1) für ein einbaubares Spotlight (2) nach einem der vorhergehenden Ansprüche, **dadurch gekennzeichnet, dass** diese Befestigungsmittel (1) eine Abdeckplatte (31), die in einem Mantel (30), der in der Hülse (6) befestigt ist, eingelassen ist, aufweisen.

11. Einbaubares Spotlight (2), **dadurch gekennzeichnet, dass** es mit Befestigungsmitteln (1) nach einem der vorhergehenden Ansprüche versehen ist.

12. Einbaubares Spotlight (2) nach Anspruch 12, **dadurch gekennzeichnet, dass** das einbaubare Spotlight (2) mit Spannmitteln versehen ist, die es erlauben, das einbaubare Spotlight (2) an den Befestigungsmitteln (1) zu befestigen.

## Claims

1. Fixing means (1) for fixing a recessed spotlight (2) in an opening (3) made in a wall (4), said fixing means (1), comprising at least one nut (5) and a sleeve (6), said sleeve (6), in which the recessed spotlight (2) can be fixed, being equipped with an external screw thread (14) which is intended to cooperate with the screw thread (13) of the nut (5), **characterised in that** said nut (5) comprises a body (8) which is equipped with a shoulder, of which two parts (11) are intersected by two planes which are applied by being brought into tangential contact with the external surface of the body (8) of the nut (5) which allows the nut (5) to be applied via a first side (17) of the wall (4) through the above-mentioned opening (3) made in the wall (4) and the nut (5) being able to rest against with said shoulder (9), the other side (27) of the wall (4), or be fixed thereto.

2. Fixing means (1) for a recessed spotlight (2) according to claim 1, **characterised in that** the nut (5) can be fixed by adhesion to the above-mentioned other side (27) of the wall (4).

3. Fixing means (1) for a recessed spotlight (2) according to either claim 1 or claim 2, **characterised in that** the body (8) of the nut (5) is produced in the form of a single-piece element together with the shoulder (9).

4. Fixing means (1) for a recessed spotlight (2) according to any of the preceding claims, **characterised in that** the body (8) of the nut (5) is produced in the form of a hollow cylinder.

5. Fixing means (1) for a recessed spotlight (2) according to any of the preceding claims, **characterised in that** part of the nut (5), after assembly, is located in the opening (3) made in the wall (4).

6. Fixing means (1) for a recessed spotlight (2) according to any of the preceding claims, **characterised in that** the sleeve (6) is equipped with a chamfer (18) at the end (16) thereof oriented towards the visible side (17) of the wall (4).

7. Fixing means (1) for a recessed spotlight (2) according to claim 8, **characterised in that** the above-mentioned chamfer (18) is produced so as to have a sharp edge (19).

8. Fixing means (1) for a recessed spotlight (2) according to any of the preceding claims, **characterised in that** said fixing means (1) comprise a reflector support (7) which can be fixed in the sleeve (6).

9. Fixing means (1) for a recessed spotlight (2) according to any of the preceding claims, **characterised in that** the above-mentioned reflector support (7) is equipped with a flat, thickened edge (29) at the end thereof oriented towards the visible side (17) of the wall.

10. Fixing means (1) for a recessed spotlight (2) according to any of the preceding claims, **characterised in that** said fixing means (1) comprise a cover plate (31) embedded in a sheath (30) which is fixed in the sleeve (6).

11. Recessed spotlight (2), **characterised in that** it is equipped with fixing means (1) according to any of the preceding claims.

12. Recessed spotlight (2) according to claim 12, **characterised in that** the recessed spotlight (2) is equipped with clamping means which enable the recessed spotlight (2) to be fixed to the fixing means (1).
